# EUROPÄISCHE PATENTSCHRIFT

(11) **EP 0 333 143 B1**
(45) Veröffentlichungstag und Bekanntmachung des Hinweises auf die Patenterteilung: **03.08.1994**
(21) Anmeldenummer: 89104542.9
(22) Anmeldetag: 14.03.1989
(51) Int. Cl.: C11D 1/65, C11D 1/40, C11D 3/48

(54) **Biozide Seifen**
Medicinal soaps
Savons biocides

(30) Priorität: 18.03.1988 CH 1035/88
(43) Veröffentlichungstag der Anmeldung: 20.09.1989
(73) Patentinhaber: LONZA AG, CH-4002 Basel (CH)
(72) Erfinder: Güller, Siegfried Dr. Ing.-Chem., CH-Bottmingen (Kanton Basel-Landschaft) (CH); Fritschi, Joachim Dipl.-Ing., D-7850 Lörrach (DE); Meier, Ernest, CH-Liesberg (Kanton Bern) (CH)
(74) Vertreter: Weinhold, Peter, Dr.

(56) Entgegenhaltungen:
- EP-A- 0 080 137
- EP-A- 0 149 174
- DE-A- 3 145 733
- US-A- 3 717 579

## Beschreibung

Die vorliegende Erfindung betrifft flüssige Reinigungsmittel mit biozider Wirkung, die ein tertiäres Alkylamin als Wirkstoff enthalten.

Zwar sind Desinfektionsreiniger-Zusammensetzungen, die einen bioziden Wirkstoff und ein anionisches Tensid enthalten, aus EP-A-0 149 174 bekannt. Bei den dort eingesetzten Wirkstoffen handelt es sich jedoch um amphotere Verbindungen der Formel worin
R¹ ein Alkyl- oder Alkenylrest mit 8 bis 22 C-Atomen ist;
A das Anion einer Mineral- oder Carbonsäure ist;
a und b - unabhängig voneinander - Werte von 2 oder 3;
c Werte von 1 oder 2 annehmen kann; und
x 0 ist oder ganzzahlige Werte von 1 bis 3 annehmen kann; sowie um amphotere Verbindungen der Formel worin
R² eine der in Formel 1 für R¹ genannten Bedeutungen hat;
A das Anion einer Mineral- oder Carbonsäure ist;
d 3 ist;
e Werte von 1 oder 2 annehmen kann; und
y 0 ist oder Werte von 1 oder 2 annehmen kann; und gegebenenfalls um amphotere Verbindungen der Formel worin
R³ eine der in Formel 1 für R¹ genannten Bedeutungen hat;
A das Anion einer Mineral- oder Carbonsäure ist;
f und g - unabhängig voneinander - Werte von 2 oder 3 haben;
h und i - unabhängig voneinander - Werte von 1 oder 2 haben;
z 0 ist oder ganzzahlige Werte von 1 bis 3 annehmen kann.

In EP-A-0 149 174 findet sich weder ein Hinweis auf die biozide Wirkung der Amine der Formel die dort lediglich als Ausgangsmaterial für die Synthese der Verbindungen der Formeln (I) und (III)eingesetzt werden, noch auf deren Verwendung in Kombination mit anionischen Tensiden.

Wünschenswert wäre eine Kombination der guten Reinigungswirkung anionischer Tenside mit dem breiten mikrobiziden Wirkungsspektrum und der hohen Wirksamkeit der aliphatischen Amine.

Aufgabe der Erfindung ist es, flüssige Reinigungsmittel auf Basis anionischer Tenside mit biozider Wirkung zu schaffen.

Erfindungsgemäss wird die Aufgabe durch ein flüssiges biozides Reinigungsmittel gelöst, das im wesentlichen aus N,N-Bis-(3-aminopropyl)-laurylamin und einer anionischen Reinigungskomponente besteht oder diese Bestandteile enthalt. Der Wirkstoff N,N-Bis-(3-aminopropyl)-laurylamin wird vorzugsweise in reiner Form eingesetzt; es ist jedoch auch möglich, Gemische mit anderen N,N-Bis-(3-aminopropyl)-alkylaminen zu verwenden, wenn diese ausreichende Mengen N,N-Bis-(3-aminopropyl)-laurylamin enthalten. Solche Gemische können beispielsweise aus entsprechenden technischen Fettamingemischen, wie insbesondere Kokosamin, nach bekannten Verfahren hergestellt werden.

Als anionische Reinigungskomponente der erfindungsgemässen flüssigen, bioziden Reinigungsmittel finden vorzugsweise Seifen, wie Natriumstearat, Kaliumstearat oder Triethanolaminseifen, sulfonierte aromatische Kohlenwasserstoffe, wie n-Alkylbenzolsulfonate, sulfonierte aliphatische Kohlenwasserstoffe, wie sekundäre Alkansulfonate, sulfonierte a-Olefine, sulfatierte Fettalkohole, wie Natriumlaurylsulfat, sulfatierte Fettalkoholether, wie Natriumlaurylpolyglykolethersulfat, sulfonierte Fettsäuremethylester, wie Palmkernsulfofettsäuremethylester, sulfonierte Maleinsäureester, wie Laurylsulfosuccinat, oder carboxymethylierte Fettalkoholpolyglykolether, wie Laurylpolyglykoletheracetat, sowohl einzeln als auch in Kombination, Verwendung.

Vorzugsweise wird den erfindungsgemässen flüssigen, bioziden Reinigungsmitteln zur leichteren Handhabung und Dosierung ein zusätzliches Lösungsmittel zugefügt.

Als zusätzliches Lösungsmittel der erfindungsgemässen flüssigen, bioziden Reinigungsmittel wird vorzugsweise Wasser oder ein Alkohol mit bis zu 4 C-Atomen, wie z.B. Methanol, Ethanol, n-Propanol, isoPropanol, n-Butanol, iso-Butanol, tert-Butanol oder sec-Butanol, oder eine Mischung der genannten eingesetzt.

Das N,N-Bis-(3-aminopropyl)-laurylamin als biozider Wirkstoff wird bei der Herstellung der erfindungsgemässen flüssigen, bioziden Reinigungsmittel vorzugsweise in Form einer 20 bis 40%igen wässrigen Lösung und die anionische Reinigungskomponente vorzugsweise in Form einer 20 bis 80%igen wässrigen Lösung eingesetzt, so dass das in diesen Komponenten enthaltene Wasser gleichzeitig das Lösungsmittel der fertigen Formulierung darstellt.

Zur Verbesserung der Reinigungswirkung der erfindungsgemässen flüssigen, bioziden Reinigungsmittel ist es besonders günstig, noch zusätzlich nichtionische Tenside, wie Fettalkoholethoxylate, Alkylphenolethoxylate, Fettsäureethoxylate, Fettsäurealkylolamide, Fettsäurealkylolamidethoxylate, Fettaminethoxylate oder Polyalkylenoxid-Blockpolymerisate oder Mischungen derselben, zu verwenden.

Die bei der Herstellung der erfindungsgemässen flüssigen, bioziden Reinigungsmittel verwendete Menge an Lösungsmittel ist nicht kritisch. Bei bioziden Reinigungsmitteln, die Lösungsmittel wie Wasser oder Alkohol enthalten, werden vorteilhafterweise 10 bis 90 Gew.%, bezogen auf die fertige Formulierung, Lösungsmittel angewendet.

Zur weiteren Erhöhung der Reinigungswirkung der erfindungsgemässen flüssigen, bioziden Reinigungsmittel ist darüber hinaus der Zusatz von Ethylendiamintetraessigsäure, Nitrilotriessigsäure, Phosphonsäuren oder Polycarbonsäuren oder Salzen der genannten Säuren, Silikaten, Phosphaten, Natrium-cumolsulfonat oder Alkalien zweckmässig.

Die erfindungsgemässen flüssigen, bioziden Reinigungsmittel können als Desinfektionsreiniger, z.B. in der Lebensmittelindustrie, im Küchenbereich, oder allgemein für harte Oberflächen, eingesetzt werden.

### Beispiel

Als Beispiel für ein flüssiges, biozides Reinigungsmittel, gemäss der Erfindung, ist folgende Formulierung stellvertretend:

Herstellung:
Unter starkem Rühren wurde das N,N-Bis-(3-aminopropyl)-laurylamin dem vorgelegten Wasser bei Raumtemperatur zugesetzt. Unter Rühren wurden die beiden anderen Komponenten zugesetzt, wobei das Rühren so lange fortgesetzt wurde, bis eine klare Lösung entstand.

Physikalische Eigenschaften:

Mikrobiologische Wirksamkeit:
Das erfindungsgemässe flüssige, biozide Reinigungsmittel wurde in der Formulierung nach dem angegebenen Beispiel gemäss den "Richtlinien für die Prüfung und Bewertung chemischer Desinfektionsverfahren" (Stand 1.1.1981) der Deutschen Gesellschaft für Hygiene und Mikrobiologie, Gustav Fischer Verlag, Stuttgart, 1981 auf seine mikrobiziden Eigenschaften als Flächendesinfektionsmittel mit Reinigungswirkung untersucht und ist aufgrund der durchgeführten "In-vitro-Tests" und der "Versuche unter praxisnahen Bedingungen" entsprechend den "Anforderungen für die Aufnahme in die VII. Liste der Deutschen Gesellschaft für Hygiene und Mikrobiologie" als Flächendesinfektionsmittel als wirksam anzusehen.

Anwendungskonzentration:
0,75% / 4 Stunden Einwirkungszeit
1,00% / 1 Stunde Einwirkungszeit

## Patentansprüche

1. Flüssige Reinigungsmittel mit biozider Wirkung, die eine anionische Reinigungskomponente enthalten, dadurch gekennzeichnet, daß sie N,N-Bis-(3-aminopropyl)-laurylamin als bioziden Wirkstoff enthalten.

2. Flüssige, biozide Reinigungsmittel gemäss Patentanspruch 1, dadurch gekennzeichnet, daß sie zusätzlich ein Lösungsmittel enthalten.

3. Flüssige, biozide Reinigungsmittel gemäss Patentanspruch 2, dadurch gekennzeichnet, dass als Lösungsmittel Wasser oder Alkohole mit bis zu 4 C-Atomen verwendet werden.

4. Flüssige, biozide Reinigungsmittel gemäss wenigstens einem der Patentansprüche 1 bis 3, enthaltend N,N-Bis-(3-aminopropyl)-laurylamin als biozider Wirkstoff in Mengen von 50 bis 99 Gew.% und 1 bis 50 Gew.% anionische Reinigungskomponente, jeweils bezogen auf die Summe der beiden Wirkstoffe.

5. Flüssige, biozide Reinigungsmittel gemäss wenigstens einem der Patentansprüche 1 bis 4, dadurch gekennzeichnet, dass das N,N-Bis-(3-aminopropyl)-laurylamin als 20 bis 40%ige wässrige Lösung und die anionische Reinigungskomponente als 20 bis 80%ige wässrige Lösung verwendet werden.

6. Flüssige, biozide Reinigungsmittel gemäss wenigstens einem der Patentansprüche 1 bis 5, dadurch gekennzeichnet, dass als zusätzliche Komponente nichtionische Tenside enthalten sind.

7. Verwendung der flüssigen, bioziden Reinigungsmittel gemäss wenigstens einem der Patentansprüche 1 bis 6 als Desinfektionsreiniger für harte Oberflächen.

## Claims

1. Liquid detergents showing biocidal action and containing an anionic detergent component, characterized by containing N,N-bis-(3-aminopropyl) lauryl amine as a biocidally active substance.

2. The liquid biocidal detergents of Claim 1, characterized by additionally containing a solvent.

3. The liquid biocidal detergents of Claim 2, characterized in that water or alcohols having up to 4 carbon atoms are used as a solvent.

4. The liquid biocidal detergents according to at least one of Claims 1 to 3, characterized by containing N,N-bis-(3-aminopropyl) lauryl amine as a biocidally active substance in amounts of from 50 to 99% by weight as well as from 1 to 50% by weight of the anionic detergent component, each based upon the sum of the two active substances.

5. The liquid biocidal detergents according to at least one of Claims 1 to 4, characterized in that N,N-bis-(3-aminopropyl) lauryl amine is used as a 20 to 40% aqueous solution and the anionic detergent component as a 20 to 80% aqueous solution.

6. The liquid biocidal detergents according to at least one of Claims 1 to 5, characterized by containing non-ionic surfactants as additional component.

7. Use of the liquid biocidal detergents according to at least one of Claims 1 to 6 as a disinfecting detergent for hard surfaces.

## Revendications

1. Nettoyants liquides doués d'une activité biocide oui contiennent un composant de nettoyage anionique, Caractérisés en ce qu'ils renferment de la N,N-bis-(3-aminopropyl)-laurylamine en tant que substance active biocide.

2. Nettoyants biocides liquides selon la revendication 1, caractérisés en ce qu'ils contiennent en outre un solvant.

3. Nettoyants biocides liquides selon la revendication 2, caractérisés en ce que de l'eau ou des alcools avec jusqu'à 4 atomes de C sont utilisés comme solvant.

4. Nettoyants biocides liquides selon au moins une des revendications 1 à 3, contenant de la N,N-bis-(3-aminopropyl)-laurylamine en tant que substance active biocide en des quantités de 50 à 99% en poids et 1 à 50% en poids de composants de nettoyage anioniques, rapportés chaque fois à la somme des deux substances actives.

5. Nettoyants biocides liquides selon au moins une des revendications 1 à 4, caractérisés en ce que la N,N-bis-(3-aminopropyl)-laurylamine est utilisée sous forme de solution aqueuse de 20 à 40% et que le composant de nettoyage anionique est utilisé sous forme de solution aqueuse de 20 à 80%.

6. Nettoyants biocides liquides selon au moins une des revendications 1 à 5, caractérisés en ce que des agents de surface non ioniques sont inclus en tant que composants additionnels.

7. Utilisation des nettoyants biocides liquides selon au moins une des revendications 1 à 6 comme nettoyants désinfectants pour surfaces dures.
